# EUROPÄISCHE PATENTSCHRIFT

(11) **EP 0 590 509 B1**
(45) Veröffentlichungstag und Bekanntmachung des Hinweises auf die Patenterteilung: **12.03.1997**
(21) Anmeldenummer: 93115308.4
(22) Anmeldetag: 23.09.1993
(51) Int. Cl.: B08B 9/30

(54) **Flaschenreinigungsmaschine mit einer Auf- und Abgabestation**
Bottle cleaning machine with a load and an unload section
Machine à nettoyer des bouteilles avec un poste de chargement et de déchargement

(30) Priorität: 01.10.1992 DE 4232986
(43) Veröffentlichungstag der Anmeldung: 06.04.1994
(73) Patentinhaber: KHS Maschinen- und Anlagenbau Aktiengesellschaft, D-44143 Dortmund (DE)
(72) Erfinder: Strohn, Gisbert, D-58313 Herdecke (DE); Schwede, Norbert, D-44225 Dortmund (BE)

(56) Entgegenhaltungen:
- DE-A- 2 629 853
- DE-A- 3 138 215
- DE-A- 3 423 244

## Beschreibung

Die Erfindung bezieht sich auf eine Flaschenreinigungsmaschine gemäß den Oberbegriffen der Ansprüche 1 bzw. 3.

Es ist bekannt, den Schwaden, der im Inneren von Flaschenreinigungsmaschinen verstärkt auftritt, vor der Flaschenabgabe durch entsprechende Kaltwassernachspritzungen niederzuschlagen oder den Schwaden noch vor der Flaschenabgabe aus dem Inneren der Maschine abzusaugen. Hierzu sind Abzugskanäle vorgesehen, die unter Einbindung eines Ventilators den im Maschinenbereich anfallenden Schwaden ansaugen und ins Freie abführen. Bei einer aus der DE-A-3 138 215 bekanntgewordenen Flaschenreinigungsmaschine ist der Absaugkanal unmittelbar über dem Austritt der Flaschen aus der Reinigungsmaschine angeordnet, wodurch die im Abgabebereich anstehende Luft ebenfalls angesaugt und über die abgegebenen Flaschen hinweg in das Innere der Maschine geleitet wird. Diese meist biologisch nicht einwandfreie Luft gelangt dabei auch in den Bereich der Flaschen und kann durch ihre Keimhaltigkeit möglicheiweise zu einer Reinfektion der später befüllten Flaschen führen.

Aufgabe der Erfindung ist es, den im Abgabebereich maschinenseitig und den an der Abgabestation flaschenseitig anfallenden Schwaden abzusaugen, wobei ein Abtropfen des an der Austrittsöffnung anfallenden Kondensats und ein Eindringen von Umgebungsluft in den Abgabebereich bzw. Flaschenabtransportbereich sowie Kopfteil der Maschine vermieden werden soll.

Diese Aufgabe wird gemäß der Erfindung bei einer Flaschenreinigungsmaschine der eingangs genannten Art durch die Merkmale der Ansprüche 1 bzw. 3 gelöst.

Dabei hat es sich als zweckmäßig erwiesen, daß in Transportrichtung der Flaschen nach der Abgabestation und Abtransportebene ein Schwadenabzugskanal angeordnet ist, der mindestens eine Absaugöffnung oberhalb der Flaschenabtransportebene aufweist.

Ferner wird in Weiterbildung der Erfindung vorgeschlagen, daß die Absaugöffnung oberhalb der Flaschentransportebene und über dieser Ebene eine beheizte Leitfläche für den aus der Maschine austretenden und von den abgegebenen Flaschen aufsteigenden Schwaden angeordnet ist. Weitere Merkmale der Erfindung ergeben sich aus den verbleibenden Unteransprüchen.

Mit der Ausgestaltung der Erfindung wird eine einwandfreie Absaugung des im Maschineninneren anstehenden Schwadens und des noch von den abgegebenen Flaschen aufsteigenden Restschwadens sowie die Ableitung der kritischen Umgebungsluft vor der Reinigungsmaschine sichergestellt` Somit ist deren Eintritt in das Maschinengehäuse nicht möglich.

Im nachfolgenden wird die Erfindung anhand eines in der Zeichnung dargestellten Ausführungsbeispiels näher erläutert.

In der vereinfachten Zeichnung ist der Abgabebereich einer Flaschenreinigungsmaschine mit der letzten Umlenkstation 1 der Flaschen bis hin zur Abgabestation 2 dargestellt. Die Flaschen 3 werden in Flaschenzellen 4 durch die Reinigungsmaschine geführt und im Bereich der Abgabestelle 2', beispielsweise durch rotierende Abgabeflächen 5 unterfangen und nach unten auf den Ablauftransporteur 6 abgesetzt bzw. auf diesen abgedrängt. Der Abtransport geschieht zunächst parallel zur Durchlaufrichtung der Flaschen in der Reinigungsmaschine bis hin zu einem Querförderer, der die jeweils vorderen Reihen zu den weiteren Behandlungsmaschinen weitertransportiert. Gemäß dem dargestellten Ausführungsbeispiel ist kopfseitig an der Abgabestation 2 ein Schwadenabzugskanal 7 angeordnet, dessen innenseitige Wand 8 praktisch als Trennwand zum Maschinengehäuse 9 ausgebildet ist. Im unteren Bereich befindet sich eine schräg gerichtete Leitfläche 10, die bis zum eigentlichen Schwadenabzugskanal geführt ist. Die andere Leitfläche 11 des Kanals wird beispielsweise von der Vorderkante des Maschinengehäuses 9 gebildet. Wie die Zeichnung zeigt, befindet sich die Ansaugöffnung 12 oberhalb der eigentlichen Flaschenabtransportebene 13. Zweckmäßig ist die zwischen Ansaugöffnung 12 zum Ansaugkanal 7 befindliche Leitfläche 10 beheizt. Hierzu können Kammern 14, 15 vorgesehen sein, die mit der maschineninternen Lauge oder warmem Wasser aus der Wasserspritzung beaufschlagbar und heizbar sind.

Zweckmäßig ist die Leitfläche 10 schräg nach oben gerichtet und bildet mit der darüber befindlichen Gehäusefläche 11 den keilförmigen Ansaugkanal 7 für diesen Umgebungsbereich. Die Spaltbreite 7' des Ansaugkanals 7 kann einstellbar sein und in Abhängigkeit von der Maschinendurchsatzleistung verändert werden.

Gegebenenfalls kann der Schwadenabzugskanal mit einem weiteren, im Maschinengehäuse angeordneten Ansaugkanal verbunden sein, wobei beide Kanäle eine gemeinsame Absaugvorrichtung, beispielsweise einen Ventilator 16 oder dgl., aufweisen. Im unteren Bereich des Schwadenabzugskanals ist vorzugsweise eine Kondensatableitöffnung 17 vorgesehen.

Durch die vorgeschlagene Ausbildung wird der Schwaden oberhalb der Abgabestation 2 der Flaschen 3 aus dem offenen Gehäuse abgesaugt und dann oberhalb der darunter befindlichen Flaschenabtransportebene 13 entlang der Leitfläche 10 zum Schwadenabsaugkanal 7 gelenkt. Ebenfalls wird die in diesem Bereich anstehende Umgebungsluft angesaugt und abgeführt.

## Patentansprüche

1. Flaschenreinigungsmaschine mit einer Auf- und Abgabestation (2) und mehreren in Durchlaufrichtung der Flaschen (3) angeordneten Behandlungsstationen sowie einem in Abtransportrichtung der Flaschen nach der Abgabestation angeordneten Schwadenabsaugkanal (7), wobei die Abgabestation eine Abgabestelle und einen Ablauftransporteur als Flaschenabtransportebene aufweist, ***dadurch gekennzeichnet***, daß oberhalb der Abgabestation (2) eine die Flaschen (3) überdeckende und von der Abgabestelle (2') nach außen ansteigende Leitfläche (10) zu dem von der Abgabestelle (2') entfernten Schwadenabsaugkanal (7) führt und diese Leitfläche (10) als Schwadenführungsebene bis hin zu dem Schwadenabsaugkanal (7) ausgebildet ist.

2. Flaschenreinigungsmaschine nach Anspruch 1, ***dadurch gekennzeichnet***, daß in Transportrichtung der Flaschen nach der Abgabestelle (2, 2') und Abtransportebene (13) ein Schwadenabzugskanal (7) angeordnet ist, der mindestens eine Absaugöffnung oberhalb der Flaschentransportebene (13) aufweist.

3. Flaschenreinigungsmaschine mit einer Auf- und Abgabestation (2) und mehreren in Durchlaufrichtung der Flaschen (3) angeordneten Behandlungsstationen sowie einem in Abtransportrichtung der Flaschen nach der Abgabestation angeordneten Schwadenabsaugkanal (7), wobei die Abgabestation eine Abgabestelle und einen Ablauftransporteur als Flaschenabtransportebene aufweist, mit Absaugöffnung oberhalb der Flaschentransportebene, ***dadurch gekennzeichnet***, daß die Absaugöffnung (7') oberhalb der Flaschenabtransportebene (13) und über dieser Ebene eine beheizte Leitfläche (10) für den aus dem Maschinengehäuse (9) austretenden und von den abzutransportierenden Flaschen (3) aufsteigenden Schwaden angeordnet ist.

4. Flaschenreinigungsmaschine nach den vorhergehenden Ansprüchen, ***dadurch gekennzeichnet***, daß die Leitfläche (10) schräg nach oben gerichtet ist und mit der darüber befindlichen Gehäusefläche (11) einen keilförmigen Schwadenabsaugkanal (7) bildet.

5. Flaschenreinigungsmaschine nach den vorhergehenden Ansprüchen, ***dadurch gekennzeichnet***, daß die Spaltbreite (7') des Schwadenabsaugkanals (7) einstellbar ist.

6. Flaschenreinigungsmaschine nach Anspruch 5, ***dadurch gekennzeichnet***, daß die Spaltbreite in Abhängigkeit von der Maschinendurchsatzleistung veränderbar ist.

7. Flaschenreinigungsmaschine nach den vorhergehenden Ansprüchen, ***dadurch gekennzeichnet***, daß der Schwadenabsaugkanal mit einem weiteren im Maschinengehäuse (9) angeordneten Absaugkanal verbindbar ist und beide Kanäle eine gemeinsame Absaugvorrichtung (16) aufweisen.

8. Flaschenreinigungsmaschine nach den vorhergehenden Ansprüchen 3 bis 7, ***dadurch gekennzeichnet***, daß die Beheizung der Leitfläche (10) von dem maschineninternen Lauge- oder Wasserbereich durchführbar ist.

9. Flaschenreinigungsmaschine nach den vorhergehenden Ansprüchen 3 bis 7, ***dadurch gekennzeichnet***, daß die Beheizung der Leitfläche (10) mit externen Medien durchgeführbar ist.

10. Flaschenreinigungsmaschine nach den vorhergehenden Ansprüchen, ***dadurch gekennzeichnet***, daß im unteren Bereich des Schwadenabsaugkanal (7) eine Kondensatableitöffnung vorgesehen ist.

## Claims

1. Bottle cleaning machine with a load and an unload section (2) and several treatment stations arranged in the direction of the passage of the bottles (3) as well as an escape channel (7) arranged behind the unload section in the direction of the discharge of the bottles, the unload section providing a supply section and a discharge conveyor as discharge plane, characterised by the fact that, above the unload section (2), a guide surface (10) covering the bottles (3) and sloping upwards from the supply section (2') to the exterior, leads to the escape channel (7) at a distance from the supply section (2'), and this guide surface (10) is configured as vapour guide plane up to the escape channel (7).

2. Bottle cleaning machine according to claim 1, characterised by the fact that, in the direction of the transport of the bottles behind the supply section (2, 2') and discharge plane (13), an escape channel (7) is arranged, providing at least one suction port above the discharge plane (13).

3. Bottle cleaning machine with a load and an unload section (2) and several treatment stations arranged in the passage direction of the bottles (3) as well as an escape channel (7) arranged behind the unload section in the direction of the discharge of the bottles, the unload section providing a supply section and a discharge conveyor as bottle discharge plane, with a suction port above the bottle discharge plane, characterised by the fact that the suction port (7') is arranged above the bottle discharge plane (13) and above this plane a heated guide surface (10) for the vapour emerging from the machine housing (9) and rising from the bottles to be discharged.

4. Bottle cleaning machine according to the preceding claims, characterised by the fact, that the guide surface (10) slopes upwards and forms, with the housing surface (11) above, a wedge-shaped suction port 7.

5. Bottle cleaning machine according to the preceding claims, characterised by the fact that the apertural width (7') of the escape channel (7) is adjustable.

6. Bottle cleaning machine according to claim 5, characterised by the fact that the apertural width is adjustable in dependence of the troughput capacity of the machine.

7. Bottle cleaning machine according to the preceding claims, characterised by the fact that the escape channel can be connected with another escape channel arranged in the machine housing (9) and both channels provide a common suction device (16).

8. Bottle cleaning machine according to the preceding claims 3 to 7, characterised by the fact that the heating of the guide surface (10) can be carried out with the lye or water in the interior of the machine.

9. Bottle cleaning machine according to the preceding claims 3 to 7, characterised by the fact that the heating of the guide surface (10) can be carried out with external media.

10. Bottle cleaning machine, according to the preceding claims, characterised by the fact that the lower area of the escape channel (7) provides a condensation discharge aperture.

## Revendications

1. Machine de nettoyage de bouteilles comportant un poste de chargement et de distribution (2) et plusieurs postes de traitement disposés dans le sens de passage des bouteilles (3) ainsi qu'un canal d'aspiration de vapeur (7) situé après le poste de distribution, dans le sens d'évacuation des bouteilles, le poste de distribution comportant un point de distribution et un transporteur d'évacuation en tant que plan d'évacuation de bouteilles, caractérisée en ce qu'au-dessus du poste de distribution (2) une surface de guidage (10) recouvrant les bouteilles (3) et montant vers l'extérieur à partir du point de distribution (2'), mène au canal d'aspiration de vapeur (7) éloigné du point de distribution (2') et cette surface de guidage (10) est conformée en plan de guidage de vapeur jusqu'au canal d'aspiration de vapeur (7).

2. Machine de nettoyage de bouteilles selon la revendication 1, caractérisée en ce que dans le sens du transport des bouteilles après le point de distribution (2, 2') et le plan d'évacuation (13) est placé un canal d'extraction de vapeur (7), qui présente au moins un orifice d'aspiration au-dessus du plan de transport des bouteilles (13).

3. Machine de nettoyage de bouteilles comportant un poste de chargement et de distribution (2) et plusieurs postes de traitement disposés dans le sens de passage des bouteilles (3) ainsi qu'un canal d'aspiration de vapeur (7) situé après le poste de distribution, dans le sens d'évacuation des bouteilles, le poste de distribution comportant un point de distribution et un transporteur d'évacuation en tant que plan d'évacuation de bouteilles, avec orifice d'aspiration au-dessus du plan de transport des bouteilles, caractérisée en ce que l'orifice d'aspiration (7') est situé au-dessus du plan d'évacuation des bouteilles (13) et au-dessus de ce plan, une surface de guidage (10) chauffée pour la vapeur sortant du carter (9) de la machine et s'élevant des bouteilles (3) à évacuer.

4. Machine de nettoyage de bouteilles selon les revendications précédentes, caractérisée en ce que la surface de guidage (10) est dirigée obliquement vers le haut et forme un canal d'aspiration de vapeur (7) conique, avec la surface de carter (11) se trouvant au-dessus.

5. Machine de nettoyage de bouteilles selon les revendications précédentes, caractérisée en ce que la largeur de fente (7') du canal d'aspiration de vapeur (7) est réglable.

6. Machine de nettoyage de bouteilles selon la revendication 5, caractérisée en ce que la largeur de fente est variable en fonction du débit de la machine.

7. Machine de nettoyage de bouteilles selon les revendications précédentes, caractérisée en ce que le canal d'aspiration de vapeur peut être relié à un autre canal d'aspiration placé dans le carter (9) de la machine et les deux canaux présentent un dispositif d'aspiration (16) commun.

8. Machine de nettoyage de bouteilles selon les revendications 3 à 7, caractérisée en ce que le chauffage de la surface de guidage (10) peut être réalisé par la zone de lessive ou d'eau interne à la machine.

9. Machine de nettoyage de bouteilles selon les revendications précédentes 3 à 7, caractérisée en ce que le chauffage de la surface de guidage (10) peut être réalisé avec des fluides externes.

10. Machine de nettoyage de bouteilles selon les revendications précédentes, caractérisée en ce que, dans la zone inférieure du canal d'aspiration de vapeur (7), est prévu un orifice d'évacuation de condensat.
